# EUROPÄISCHE PATENTSCHRIFT

(11) **EP 1 538 095 B1**
(45) Veröffentlichungstag und Bekanntmachung des Hinweises auf die Patenterteilung: **24.03.2010**
(21) Anmeldenummer: 04023543.4
(22) Anmeldetag: 02.10.2004
(51) Int. Cl.: B65D 33/10, B65D 75/56, B65D 75/58, B65D 33/16

(54) **Deckblatt für Sack-, Beutel- o. dgl. Verpackungen**
Cover sheet for sacks, bags or similar packages
Feuille de couverture pour sachets, sacs et emballages similaires

(30) Priorität: 05.11.2003 DE 20316991 U
(43) Veröffentlichungstag der Anmeldung: 08.06.2005
(73) Patentinhaber: Bischof + Klein GmbH & Co. KG, 49525 Lengerich (DE)
(72) Erfinder: Biller, Claus, 49479 Ibbenbüren (DE); Erber, Uwe, 49525 Lengerich (DE); Hassmann, Detlef, 49525 Lengerich (DE)
(74) Vertreter: Busse & Busse

(56) Entgegenhaltungen:
- DE-U1- 7 915 313
- DE-U1- 8 115 909
- DE-U1- 8 204 153
- US-A- 4 119 268
- US-A- 5 048 976
- US-A- 5 419 009

## Beschreibung

Die Erfindung betrifft ein Deckblatt gemäß dem Oberbegriff des Anspruchs 1 für Sack-, Beutel- od.dgl. Verpackungen, die zumindest einen mittels des Deckblatts zu verschließenden, den Kopf oder Bodenteil der Verpackung bildenden Formboden aufweisen.

Bekannte Deckblätter sind einlagig ausgeführt. Sie werden auf den Formboden der Verpackung, in der Regel einen Kreuzboden, aufgeklebt oder aufgesiegelt.

DE 7 915 313 U offenbart ein Deckblatt gemäß dem Oberbegriff des Anspruchs 1.

Die Erfindung befaßt sich mit dem Problem, ein Deckblatt mit verbesserten Gebrauchseigenschaften zu schaffen. Die Erfindung löst das Problem durch ein Deckblatt mit den Merkmalen des Anspruchs 1. Hinsichtlich weiterer Ausgestaltungen wird auf die Ansprüche 2 bis 11 verwiesen.

Das Deckblatt nach der Erfindung bietet einen integrierten Handgriff dar, der weder die Handhabung des Deckblattes bei der Herstellung einer Verpackung noch die Handhabung der Verpackung vor und nach dem Befüllen oder auf Transportwegen beeinträchtigt. Dabei kann das Deckblatt zugleich eine Ausgußöffnung darbieten, durch die hindurch Füllgut aus dem Füllraum des Behälters entnommen werden kann.

Weitere Einzelheiten und Wirkungen ergeben sich aus der nachfolgenden Beschreibung und der Zeichnung, in der ein Ausführungsbeispiel des Gegenstands der Erfindung näher veranschaulicht ist. In der Zeichnung zeigen:
- Fig. 1: eine Draufsicht, die nicht Teil der Erfindung ist,
- Fig. 2: eine Schnittdarstellung zu Fig. 1,
- Fig. 3: eine Draufsicht auf ein Deckblatt nach der Erfindung, und
- Fig. 4: eine Ansicht ähnlich Fig. 3 bei geöffneter Ausgußöffnung.

Das in Fig. 1 und 2 veranschaulichte Deckblatt 1, das nicht Teil der Erfindung ist, ist doppellagig ausgebildet und umfaßt eine Außenlage 2 und eine Innenlage 3. Beide Lagen 2,3 sind untereinander durch randseitige Verbindungsnähte 4 verbunden. In der Außenlage ist ein Griffteil 5 vorgesehen, der durch im Abstand verlaufende Schnittlinien 6 gebildet ist, die parallel und geradlinig wie dargestellt oder auch bogenförmig ausgeführt sein können.

Das Deckblatt 1 ist dazu bestimmt, auf einem Formboden einer Verpackung als Verschlußmittel angebracht zu werden. Das Deckblatt 1 kann für Verpackungen aus Kunststoffolie ebenfalls aus Kunststoffolie in beiden Lagen 2,3 bestehen, wobei zweckmäßig aus Festigkeitsgründen für die Außenlage 2 eine Kunststoffolie höherer Festigkeit verwendet wird, damit der Griffteil 5 seine Tragefunktion einwandfrei erfüllen kann. Statt dessen ist es auch möglich, die Außenlage aus einem Verbundmaterial, z.B. einer mehrschichtigen Verbundfolie herzustellen, die über eine entsprechende Festigkeit verfügt, beispielsweise durch Verwendung einer Verstärkungsschicht aus geeignetem Material.

Das Deckblatt 1 kann für Verpackungen aus Papier auch seinerseits aus Papier bestehen, wobei die Außenlage 2 zweckmäßig aus einem eine Verstärkungsschicht umfassenden Verbundmaterial besteht. Die Verstärkungsschicht kann beispielsweise aus einer Bändchengewebe- oder Glasfaserschicht bestehen. Auch glasfaserverstärktes einschichtiges Papier ist für die Außenlage 2 einsetzbar. Die Verbindungsnähte 4 sind entweder als Siegelnähte oder als Klebnähte je nach Material ausgeführt.

Bei dem Ausführungsbeispiel nach Fig. 3 und 4 sind aus Gründen der Fixierung der Lagen zueinander die beiden Lagen 2,3 des Deckblatts 1 durch zumindest eine Querverbindungsnaht 7 verbunden, die zwei Teilbereiche 8,9 ausbildet. Bei entsprechend festen Materialien für die Lagen 2,3 des Deckblatts 1 ist eine solche Querverbindungsnaht 7 entbehrlich. In dem einen Teilbereich 9 ist der Griffteil 5 und in dem anderen Teilbereich 8 sind Ausschüttöffnungen 10,11 vorgesehen, die übereinander angeordnet sind. Die Ausschüttöffnung 10 ist in der Innenlage 3 und die Ausschüttöffnung 11 in der Außenlage 2 vorgesehen. Die Ausschüttöffnungen 10,11 werden durch Konturlinien 12,13 definiert, die als Bogenlinien ausgeführt sein können und von Ausgangspunkten 14,15 ausgehen, die in den beiden Lagen 2,3 fluchtend übereinanderliegen. Zwischen den Punkten 14,15 verbleibt dementsprechend in beiden Lagen 2,3 eine Faltkante 16, um die herum die von den Konturlinien 12,13 umgrenzten Bereiche 17,18 nach außen umklappbar sind, um die Ausschüttöffnungen 10,11 freizugeben. Die Ausschüttöffnung 10 in der Innenlage 3 ist zweckmäßig etwas kleiner, als die Ausschüttöffnung 11 in der Außenlage 2, damit die Konturlinien 12,13 gegenseitig gedeckt sind, was im Interesse des Vermeidens von ungewolltem Füllgutaustritt sowohl bei von Schwächungslinien als auch von Schnittlinien gebildeten Konturlinien 12,13 zweckmäßig ist. Zur Erleichterung des Aufziehens der Ausschüttöffnungen 10,11 sind die von den Konturlinien 12,13 umgrenzten Bereiche 17,18 untereinander in zumindest einem Punkt 19 miteinander verbunden, so daß bei Handhabung des Bereichs 18 der Außenlage 2 der Bereich 17 der Innenlage 3 mitbewegt wird.

Das Deckblatt 1 erfindungsgemäßer Ausbildung mit Griffteil 5 und Ausschüttöffnungen 10,11 bildet eine schnell und einfach mit herkömmlichen Vorrichtungen handhabbare Einheit, die trotz Griffausbildung die Handhabung der Verpackung bei deren Herstellen, Befüllen, Lagern und Transportieren nicht behindert. Das Deckblatt 1 findet bevorzugt bei Seitenfaltenbeuteln aus Kunststoff- oder Kunststoffverbundfolie Anwendung.

## Patentansprüche

1. Deckblatt (1) für Sack-, Beutel- od.dgl. Verpackungen, die zumindest einen mittels des Deckblatts zu verschließenden, den Kopf- oder Bodenteil der Verpackung bildenden Formböden aufweisen, wobei das Deckblatt (1) doppellagig ausgebildet ist, beide Lagen (2,3) bereichsweise untereinander durch Verbindungsnähte (4) verbunden sind und in der Außenlage (2) ein Griffteil (5) vorgesehen ist, **dadurch gekennzeichnet, daß** die beiden Lagen (2,3) des Deckblatts (1) entlang ihrer Ränder verbunden sind, die beiden Lagen (2,3) des Deckblatts (1) durch zumindest eine Querverbindungsnaht (7) in zumindest zwei Teilbereiche (8,9) unterteilt sind, und in der Außenlage (2) in einem Teilbereich (9) des Deckblattes (1) der Griffteil (5) und in einem anderen Teilbereich (8) in beiden Lagen (2,3) eine Ausschüttöffnung (10;11) konturiert ist.

2. Deckblatt nach Anspruch 1, **dadurch gekennzeichnet, daß** die Konturen in beiden Lagen (2,3) des Deckblatts (1) formgleich sind, die Kontur in der Innenlage (3) jedoch eine kleinere Öffnungsfläche umgrenzt.

3. Deckblatt nach Anspruch 1 oder 2, **dadurch gekennzeichnet, daß** die Konturlinien (12,13) bogenförmig sind und von Ausgangspunkten (14,15) ausgehen, die in den Lagen (2,3) fluchtend übereinanderliegen.

4. Deckblatt nach einem der Ansprüche 1 bis 3, **dadurch gekennzeichnet, daß** die Konturlinien (12;13) der Ausschüttöffnungen (10;11) von Schwächungslinien gebildet sind.

5. Deckblatt nach einem der Ansprüche 1 bis 4, **dadurch gekennzeichnet, daß** die Konturlinien (12;13) der Ausschüttöffnungen (10;11) von durch Stanzen erzeugten Schnittlinien gebildet sind.

6. Deckblatt nach einem der Ansprüche 1 bis 5, **dadurch gekennzeichnet, daß** die Innen- und Außenlage (2;3) im Bereich der Ausschüttöffnungskonturen (12,13) in einem Punkt (19) untereinander verbunden sind.

7. Deckblatt nach einem der Ansprüche 1 bis 6, **dadurch gekennzeichnet, daß** bei Ausbildung der Deckblattlagen (2;3) aus Papier die Lagen (2;3) durch Klebnähte (4) verbunden sind.

8. Deckblatt nach einem der Ansprüche 1 bis 7, **dadurch gekennzeichnet, daß** bei Ausbildung der Deckblattlagen aus Papier die Außenlage (2) aus einem eine Verstärkungsschicht umfassenden Verbundmaterial besteht.

9. Deckblatt nach einem der Ansprüche 1 bis 8, **dadurch gekennzeichnet, daß** bei Ausbildung der Deckblattlagen aus Kunststoffolie beide Lagen (2;3) durch Siegelnähte (4) untereinander verbunden sind.

10. Deckblatt nach Anspruch 9, **dadurch gekennzeichnet, daß** die Außenlage (2) aus einem Kunststoff höherer Festigkeit besteht.

11. Deckblatt nach Anspruch 9 oder 10, **dadurch gekennzeichnet, daß** die Außenlage (2) des Deckblatts (1) mehrschichtig ausgebildet ist und eine Verstärkungsschicht umfaßt.

## Claims

1. Cover sheet for packaging means in sack, bag or the like forms which have a shaped end-wall which forms the top or bottom part of the packaging means and which is to be closed off by means of the cover sheet, the cover sheet (1) being of a two-ply form, the two plies (2, 3) being connected together in a region or regions by connecting seams (4), and a handle member (5) being provided in the outer ply (2), **characterised in that** the two plies (2, 3) of the cover sheet (1) are connected along their edges, the two plies (2, 3) of the cover sheet (1) are divided into at least two subregions (8, 9) by at least one transverse connecting seam (7), and the handle member (5) is outlined in the outer ply (2) in one sub-region (9) of the cover sheet (1) and an emptying opening (10, 11) is outlined in both plies (2, 3) in another sub-region (8).

2. Cover sheet according to claim 1, **characterised in that** the outlines in both plies (2, 3) of the cover sheet (1) are of the same shape but the outline in the inner ply (3) demarcates an opening of smaller area.

3. Cover sheet according to claim 1 or 2, **characterised in that** the outlines (12, 13) are curved and start from starting points (14, 15) which are situated one above the other and in line with one another in the layers (2, 3).

4. Cover sheet according to one of claims 1 to 3, **characterised in that** the outlines (12, 13) of the emptying openings (10, 11) are formed by lines of weakening.

5. Cover sheet according to one of claims 1 to 4, **characterised in that** the outlines (12, 13) of the emptying openings (10, 11) are formed by cut lines produced by punching, stamping or die-cutting.

6. Cover sheet according to one of claims 1 to 5, **characterised in that** the inner and outer plies (2, 3) are connected together at a point (19) in the region of the outlines (12, 13) of the emptying openings.

7. Cover sheet according to one of claims 1 to 6, **characterised in that**, when the plies (2, 3) of the cover sheet are formed from paper, the plies (2, 3) are connected by adhesive-bonded seams (4).

8. Cover sheet according to one of claims 1 to 7, **characterised in that**, when the plies of the cover sheet are formed from paper, the outer ply (2) is composed of a composite material comprising a reinforcing layer.

9. Cover sheet according to one of claims 1 to 8, **characterised in that**, when the plies of the cover sheet are formed from film or sheet of plastics material, the two plies (2, 3) are connected together by sealed seams (4).

10. Cover sheet according to claim 9, **characterised in that** the outer ply (2) is composed of a plastics material of higher strength.

11. Cover sheet according to claim 9 or 10, **characterised in that** the outer ply (2) of the cover sheet (1) is of a multi-layered form and comprises a reinforcing layer.

## Revendications

1. Feuille de couverture (1) pour sachets, sacs ou emballages similaires qui présentent au moins un fond moulé formant la partie de tête ou de fond de l'emballage, à fermer au moyen de la feuille de couverture, la feuille de couverture (1) étant réalisée en double couche, les deux couches (2, 3) étant reliées par endroits entre elles par des cordons de liaison (4) et un élément de préhension (5) étant prévu dans la couche extérieure (2), **caractérisée en ce que** les deux couches (2, 3) de la feuille de couverture (1) sont reliées le long de leurs bords, **en ce que** les deux couches (2, 3) de la feuille de couverture (1) sont divisées par au moins un cordon de liaison transversal (7) en au moins deux zones partielles (8, 9), et **en ce que** dans la couche extérieure (2) dans une zone partielle (9) de la feuille de couverture (1) de l'élément de préhension (5) et dans une autre zone partielle (8) dans les deux couches (2, 3) est esquissée une ouverture de déversement (10 ; 11).

2. Feuille de couverture selon la revendication 1, **caractérisée en ce que** les contours dans les deux couches (2, 3) de la feuille de couverture (1) sont de forme identique, **en ce que** le contour dans la couche intérieure (3) délimite toutefois une plus petite surface d'ouverture.

3. Feuille de couverture selon la revendication 1 ou 2, **caractérisée en ce que** les lignes de contour (12, 13) sont arquées et partent des points initiaux (14, 15) qui se trouvent l'un au-dessus de l'autre en alignement dans les couches (2, 3).

4. Feuille de couverture selon l'une quelconque des revendications 1 à 3, **caractérisée en ce que** les lignes de contour (12 ; 13) des ouvertures de déversement (10 ; 11) sont formées par des lignes d'affaiblissement.

5. Feuille de couverture selon l'une quelconque des revendications 1 à 4, **caractérisée en ce que** les lignes de contour (12 ; 13) des ouvertures de déversement (10 ; 11) sont formées par des lignes de coupe générées par estampage.

6. Feuille de couverture selon l'une quelconque des revendications 1 à 5, **caractérisée en ce que** la couche intérieure et la couche extérieure (2 ; 3) sont reliées entre elles dans la zone des contours d'ouverture de déversement (12, 13) en un point (19).

7. Feuille de couverture selon l'une quelconque des revendications 1 à 6, **caractérisée en ce que**, lors de la réalisation des couches de la feuille de couverture (2 ; 3) en papier, les couches (2 ; 3) sont reliées par des cordons de colle (4).

8. Feuille de couverture selon l'une quelconque des revendications 1 à 7, **caractérisée en ce que**, lors de la réalisation des couches de la feuille de couverture en papier, la couche extérieure (2) se compose d'un matériau composite comportant une couche de renforcement.

9. Feuille de couverture selon l'une quelconque des revendications 1 à 8, **caractérisée en ce que**, lors de la réalisation des couches de la feuille de couverture en feuille plastique, les deux couches (2 ; 3) sont reliées entre elles par des cordons de scellement (4).

10. Feuille de couverture selon la revendication 9, **caractérisée en ce que** la couche extérieure (2) se compose d'une matière plastique de résistance plus élevée.

11. Feuille de couverture selon la revendications 9 ou 10, **caractérisée en ce que** la couche extérieure (2) de la feuille de couverture (1) est réalisée en plusieurs couches et comporte une couche de renforcement.
